# EUROPÄISCHE PATENTSCHRIFT

(11) **EP 0 412 434 B1**
(45) Veröffentlichungstag und Bekanntmachung des Hinweises auf die Patenterteilung: **03.03.1993**
(21) Anmeldenummer: 90114821.3
(22) Anmeldetag: 02.08.1990
(51) Int. Cl.: A62B 3/00

(54) **Hydraulisch betriebene Schälvorrichtung**
Hydraulically actuated severing device
Dispositif de tranchage actionné hydrauliquement

(30) Priorität: 09.08.1989 DE 3926279
(43) Veröffentlichungstag der Anmeldung: 13.02.1991
(73) Patentinhaber: FAG KUGELFISCHER GEORG SCHÄFER Kommanditgesellschaft auf Aktien, 97419 Schweinfurt (DE)
(72) Erfinder: Kuhlmann, Wolf, Dr., D-8500 Nürnberg (DE); Hesse, Dieter, D-8520 Erlangen (DE); Kögel, Karl, D-8520 Erlangen (DE)
(74) Vertreter: Rehmann, Klaus H.

(56) Entgegenhaltungen:
- FR-A- 1 578 862
- US-A- 3 762 688
- US-A- 4 333 330
- US-A- 4 443 001

## Beschreibung

Die Erfindung betrifft eine hydraulisch betriebene Schälvorrichtung nach dem Oberbegriff des Anspruchs 1.

Aus der DE-C 26 21 249 der Anmelderin ist ein hydraulisch betriebenes Unfall-Rettungsgerät mit Spreizschnabel bekannt. An die Spitzen des Spreizschnabels lassen sich verschiedene Werkzeuge einsetzen, so daß das Unfall-Rettungsgerät bei Verwendung einer Klemmbacke und einer Schälbacke auch dazu verwendet werden kann, in ein verunglücktes Fahrzeug ein Mannloch einzubringen, um den Rettungsmannschaften einen Zugang ins Fahrzeuginnere zu ermöglichen. In der Druckschrift HR 411 65/3D/E5 "Lukas Rettungssysteme" der Anmelderin ist auf dem Foto rechts unten auf der letzten Seite der Einsatz eines mit Klemmund Schälbacke versehenen Spreizers als Schälvorrichtung zum Einbringen eines Mannloches zu sehen. Die Klemm- und Schälbacken sind z.B. auf Seite 3 des Prospektes gezeigt und ihre Anwendung auf Seite 15, Pos. 509/510 beschrieben. Diese Rettungsgeräte haben sich in der Praxis vielfach bewährt.

Nachteilig hat sich dabei herausgestellt, daß auf Grund der Kinematik des Spreizers zu Beginn des Schälvorganges (die geschlossenen mit Klemm- und Schälbacke versehenen Arme des Spreizers werden dabei in ein zuvor separat erstelltes kleines Loch eingehängt, der Zylinder mit Druck beaufschlagt und während die Klemmbacke stehen bleibt schält der Arm mit der Schälbacke beim Aufspreizen einen Blechstreifen aus der Fahrzeugwand) die geringste Spreizkraft zur Verfügung steht, obwohl gerade da die höchste Kraft erforderlich ist, um das Blech zum Einreißen zu bringen. Außerdem wandern mit zunehmendem Öffnungsweg der Spreizarme die Klemm- und Schälbacken in das zu. schälende Material. Schließlich ist auch der Spreizweg begrenzt, so daß für große Öffnungen große und damit schwere Spreizer benötigt werden.

Aus der US-A-37 62 688 ist ein hydraulisch betriebenes Rettungsgerät bekannt, bei dem eine zweiteilige, an der Kolbenstange und am Zylindergehäuse angeordnete Schälspitze axial verschiebbar ist. Zum Einbringen der Erstöffnung wird das Rettungsgerät mit der Schälspitze nach Art einer Axt, in die zu öffnende Wand geschlagen. Es ist klar, daß damit nur relativ dünne Bleche (bis max. 1 mm) durchschlagen werden können.

Es ist deshalb Aufgabe der Erfindung, eine Schälvorrichtung nach dem Oberbegriff des Anspruchs 1 aufzuzeigen, die das Einbringen der Erstöffnung mit hydraulischer Kraft ermöglicht, wobei schon zu Beginn des Schälvorganges die maximale Kraft zur Verfügung steht, ein Hineinwandern der Klemm- und Schälbacken vermieden wird und die Vorrichtung trotz großer Betätigungswege leicht baut.

Die Lösung dieser Aufgabe gelingt durch die im Anspruch 1 genannte Merkmalkombination, so daß mit der Schälvorrichtung auch die Erstöffnung hydraulisch unterstützt eingedrückt werden kann. Damit können auch größere Blechdicken durchdrungen werden. Dabei kann in vorteilhafter Weise die Schälbacke auf einem Schlitten angeordnet sein (Anspruch 2, 3 und 4) oder direkt bzw. über eine Verlängerung an der Kolbenstange (Anspruch 5, 6 und 7). Den dornartigen Aufsatz kann der Schlitten, die Schälbacke oder der Zylinderboden aufweisen.

Die Erfindung wird an einem Ausführungsbeispiel erläutert.
Figur 1 zeigt eine erfindungsgemäße Schälvorrichtung perspektivisch in Grundstellung zu Beginn des Schälvorgangs.
Figur 2 zeigt die Schälvorrichtung nach Figur 1 in Grundstellung vor dem 2. Hub
Figur 3 zeigt eine Schälvorrichtung nach Figur 1 mit einem an dem Schlitten angeordneten Dorn
Figur 4 zeigt eine erfindungsgemäße Schälvorrichtung mit einer an der Kolbenstange angeordneten Schälbacke in Grundstellung
Figur 5 zeigt eine Schälvorrichtung nach Figur 4 mit ausgefahrener Kolbenstange
Figur 6 zeigt eine Schälvorrichtung nach Figur 5 mit einer weiteren Klemmbacke, die am Zylinderboden angeordnet ist
Figur 7 zeigt eine Schälvorrichtung mit einer an einer Verlängerung angeordneten Schälbacke
Figur 8 zeigt eine Schälvorrichtung mit einem am Zylinderboden angeordneten Dorn
Figur 9 zeigt eine Schälvorrichtung beim Schälvorgang.

In Figur 1 ist der Hydraulikzylinder mit 1 bezeichnet. Er entspricht im Grundaufbau den bekannten Rettungszylindern, wie sie auf Seite 8 der vorgenannten Druckschrift der Anmelderin gezeigt sind. Am kolbenstangenseitigen Ende des Hydraulikzylinders befindet sich das Steuerventil 2. Am Zylinderboden 3 ist die Klemmbacke 4 befestigt. Ihr gegenüber befindet sich die Schälbacke 5, die auf einem Schlitten 6 befestigt ist, welcher von der Kolbenstange 7 beaufschlagt und axial verschiebbar ist.

Der Schlitten 6 ist auf dem Gehäuse des Hydraulikzylinders 1 geführt und hat noch einen weiteren Befestigungspunkt 8′ für die Schälbacke 5, wie dies in Figur 2 gezeigt ist.

Nach Figur 3 ist am Schlitten 6 ein Dorn 9 zum Eindrücken der Erstöffnung angeordnet. Eine andere Ausführung einer erfindungsgemäßen Schälvorrichtung zeigen Figur 4 und 5. Der Hydraulikzylinder 1 mit dem Steuerventil 2 und dem Zylinderboden 3 weist eine direkt an der Kolbenstange 7 befestigte Schälbacke 5 auf. Die Klemmbacke 4 ist am kolbenstangenseitigen Ende des Zylindergehäuses befestigt.

Nach Figur 6 ist eine weitere Klemmbacke 10 am Zylinderboden 3 angeordnet, die beim zweiten Hub zum Einsatz kommt. Dadurch läßt sich der Betätigungsweg der Schälvorrichtung fast verdoppeln.

Wie aus Figur 7 ersichtlich ist, läßt sich eine Erweiterung des Betätigungsweges auch durch die Verwendung einer Verlängerung 11 erreichen, welche beim zweiten Hub auf die Kolbenstange 7 gesteckt wird.

In der Ausführung nach Figur 8 ist am Zylinderboden 3 ein Dorn 9 angebracht, der zum Eindrücken der Erstöffnung dient.

In der Figur 9 ist eine erfindungsgemäße Schälvorrichtung im Einsatz dargestellt. Die Wand in die ein Mannloch eingebracht werden soll ist mit 12 bezeichnet. Es können Blechdicken bis 7 mm geschält werden. Im ersten Arbeitsgang wird die Erstöffnung 13 eingebracht, indem z.B. die Schälvorrichtung nach Figur 8 mit ihrem Dorn 9 etwa senkrecht zur Ebene der Wand 12 angeordnet wird, wobei sich die Kolbenstange 7 an einem Widerlager (nicht gezeigt) abstützt. Nun wird der Hydraulikzylinder 1 mit Druck beaufschlagt, die Kolbenstange 7 fährt aus und drückt den Dorn 9 in die Wand 12, wodurch die Erstöffnung 13 entsteht. Der Dorn bzw. die Kolbenstange wird wieder eingefahren und die Schälvorrichtung mit der Klemmbacke 4 und der Schälbacke 5 in die Erstöffnung 13 eingehängt. Der Hydraulikzylinder wird nun wieder mit Druck beaufschlagt, wodurch die Kolbenstange 7 mit der Schälbacke 5 ausfährt und den Blechstreifen 14 aus der Wand 12 herausschält (Figur 9). Nachdem der erste Hub beendet ist wird die Kolbenstange wieder eingefahren und die Schälvorrichtung nach Figur 6 mit ihrer weiteren Klemmbacke 10 in die Erstöffnung 13 und den schon entstandenen Schlitz eingesetzt und der Hydraulikkolben 1 erneut mit Druck beaufschlagt, wodurch die Schälbacke 5 weiter nach vorne schält und den Schlitz verlängert. Falls erforderlich, kann in einem dritten Arbeitsgang die Kolbenstange 7 wieder eingefahren werden, die Verlängerung 11 aufgesteckt und mit einem weiteren Hub der Schlitz noch mehr verlängert werden. Ähnlich wird mit einer Schälvorrichtung nach Figur 1 bzw. 2 vorgegangen, in dem die Schälbacke je nach Bedarf in die entsprechenden Befestigungspunkte 8, 8′ am Schlitten 6 befestigt wird. Selbstverständlich kann der Dorn zum Einbringen der Erstöffnung 13 auch am Kopf des Schlittens 6 angeordnet sein, oder mit der Schälbacke kombiniert als Aufstecksatz ausgebildet sein.

Mit der erfindungsgemäßen Schälvorrichtung steht über den gesamten Kolbenhub von Beginn an die maximale Kraft des Hydraulikzylinders zur Verfügung. Wie ein Vergleich mit dem auf Seite 3 der o. g. Druckschrift gezeigten Spreizer zeigt, hat dieser einen Spreizweg an den Spitzen von 820 mm bei einer betriebsbereiten Masse von 28 kg und einer Spreizkraft von 60 - 80 kN. Eine Schälvorrichtung mit einem(Hydraulikzylinder der Type 12/300 (s. Seite 8 der o. g. Druckschrift) erzielt bei einer betriebsbereiten Masse von 13,5 kg und einer Druckkraft von 120 kN einen maximalen Verfahrweg von mindestens 600 mm (erster Hub 300 mm und + 2, Hub 300 mm) und bei Einsatz einer Verlängerung 11 lassen sich bis zu 1000 mm erreichen, also eine deutliche Leistungserhöhung bei gleichzeitiger Gewichtsverminderung. Eine kompakte Einheit.

## Patentansprüche

1. Hydraulisch betriebene Schälvorrichtung vorzugsweise zum Einbringen von Mannlöchern in verunglückte Land-, Wasser- oder Luftfahrzeuge oder in Türen, Dächer, Wände und Kessel mit einem Hydraulikzylinder (1), einer am Zylindergehäuse befestigten Klemmbacke (4), einer von der Kolbenstange (7) beaufschlagbaren, axial verschiebbaren Schälbacke und einem Dorn zum Eindrücken der Erstöffnung, dadurch gekennzeichnet, daß der Dorn (9) zum Eindrücken der Erstöffnung (13) durch Beaufschlagung des Hydraulikzylinders eindrückbar ist.

2. Hydraulisch betriebene Schälvorrichtung nach Anspruch 1, dadurch gekennzeichnet, daß die Klemmbacke (4) am Zylinderboden (3) befestigt ist und die Schälbacke (5) auf einem Schlitten (6) angeordnet ist, welcher von der Kolbenstange (7) axial verschiebbar ist.

3. Hydraulisch betriebene Schälvorrichtung nach Anspruch 2, dadurch gekennzeichnet, daß der Schlitten (6) auf dem Zylindergehäuse geführt ist.

4. Hydraulisch betriebene Schälvorrichtung nach Anspruch 3, dadurch gekennzeichnet, daß der Schlitten (6) mit Befestigungspunkten (8, 8′) für die Schälbacke (5) versehen ist, wobei mindestens ein Befestigungspunkt (8) am zylinderbodenseitigen Ende des Schlittens und der andere (8′) am kolbenstangenseitigen Ende angeordnet ist.

5. Hydraulisch betriebene Schälvorrichtung nach Anspruch 1, dadurch gekennzeichnet, daß die Schälbacke (5) an der Kolbenstange (7) befestigt ist und die Klemmbacke (4) am kolbenstangenseitigen Ende des Zylindergehäuses befestigt ist.

6. Hydraulisch betriebene Schälvorrichtung nach Anspruch 5, dadurch gekennzeichnet, daß am Zylinderboden (3) eine weitere Klemmbacke (10) angeordnet ist.

7. Hydraulisch betriebene Schälvorrichtung nach Anspruch 5, dadurch gekennzeichnet, daß die Schälbacke (5) über eine Verlängerung (11) an der Kolbenstange (7) befestigt ist.

8. Hydraulisch betriebene Schälvorrichtung nach einem der vorherigen Ansprüchen, dadurch gekennzeichnet, daß der Schlitten (6) den Dorn (9) zum Eindrücken der Erstöffnung (13) aufweist.

9. Hydraulisch betriebene Schälvorrichtung nach einem der vorherigen Ansprüchen, dadurch gekennzeichnet, daß die Schälbacke (5) den Dorn (9) zum Eindrücken der Erstöffnung (13) aufweist.

10. Hydraulisch betriebene Schälvorrichtung nach einem der vorherigen Ansprüche, dadurch gekennzeichnet, daß der Zylinderboden (3) den Dorn (9) zum Eindrücken der Erstöffnung (13) aufweist.

## Claims

1. An hydraulically operated peeling device, preferably for the introduction of manholes into land-, water- or aircraft which have been involved in an accident, or in doors, rooves, walls and tanks, with an hydraulic cylinder (1), a clamping jaw (4) attached to the cylinder housing, an axially displaceable peeling jaw, able to be acted upon by the piston rod (7), and with a spike for pressing through the first opening, characterised in that the spike (9) for pressing through the first opening (13) is able to be pressed in by being acted upon by the hydraulic cylinder.

2. An hydraulically operated peeling device according to Claim 1, characterised in that the clamping jaw (4) is attached to the cylinder base (3) and the peeling jaw (5) is arranged on a sliding carriage (6), which is axially displaceable by the piston rod (7).

3. An hydraulically operated peeling device according to Claim 2, characterised in that the sliding carriage (9) is guided on the cylinder housing.

4. An hydraulically operated peeling device according to Claim 3, characterised in that the sliding carriage (6) is provided with attachment points (8,8′) for the peeling jaw (5), in which at least one attachment point (8) is arranged at the end of the sliding carriage on the cylinder base side, and the other (8′) is arranged at the end on the piston rod side.

5. An hydraulically operated peeling device according to Claim 1, characterised in that the peeling jaw (5) is attached to the piston rod (7) and the clamping jaw (4) is attached to the end of the cylinder housing on the piston rod side.

6. An hydraulically operated peeling device according to Claim 5, characterised in that a further clamping jaw (10) is arranged on the cylinder base (3).

7. An hydraulically operated peeling device according to Claim 5, characterised in that the peeling jaw (5) is attached to the piston rod (7) via an extension (11).

8. An hydraulically operated peeling device according to any one of the preceeding claims, characterised in that the sliding carriage (6) has a spike (9) for pressing through the first opening (13).

9. An hydraulically operated peeling device according to any one of the preceding claims, characterised in that the pealing jaw (5) has a spike (9) for pressing through the first opening (13).

10. An hydraulically operated peeling device according to any one of the preceding claims, characterised in that the cylinder base (3) has a spike (9) for pressing through the first opening (13).

## Revendications

1. Dispositif de désincarcération actionné hydrauliquement, de préférence pour réaliser un trou d'homme dans des véhicules terrestres, aquatiques ou aériens accidentés, ou dans des portes, des toits, des parois, et des réservoirs, comportant un vérin hydraulique (1), une pièce d'appui (4) fixée sur le carter du vérin, une pièce de découpage pouvant se déplacer axialement et actionnée par la tige de piston (7), et un poinçon pour enfoncer la première ouverture , caractérisé en ce que le poinçon (9), pour enfoncer la première ouverture pratiquée, peut être enfoncé en alimentant le vérin hydraulique.

2. Dispositif de désincarcération actionné hydrauliquement suivant la revendication 1, caractérisé en ce que la pièce d'appui (4) est fixée sur le fond du vérin (3) et que la pièce de découpage (5) est disposée sur un chariot (6) que l'on peut faire coulisser axialement au moyen de la tige de piston (7).

3. Dispositif de désincarcération actionné hydrauliquement suivant la revendication 2, caractérisé en ce que le chariot (6) est guidé sur le carter du vérin.

4. Dispositif de désincarcération actionné hydrauliquement suivant la revendication 3, caractérisé en ce que le chariot (6) est équipé de points de fixation (8, 8′) pour la pièce de découpage (5), étant entendu qu'au moins un point de fixation (8) est disposé à l'extrémité du chariot située du côté du fond du vérin et que l'autre point de fixation (8′) est disposé à l'extrémité située du côté de la tige du vérin.

5. Dispositif de désincarcération actionné hydrauliquement suivant la revendication 1, caractérisé en ce que la pièce de découpage (5) est fixée sur la tige de piston (7) et que la pièce d'appui (4) est fixée sur l'extrémité du carter du vérin située du côté de la tige du vérin.

6. Dispositif de désincarcération actionné hydrauliquement suivant la revendication 5, caractérisé en ce qu'une autre pièce d'appui (10) est disposée sur le fond du vérin (3).

7. Dispositif de désincarcération actionné hydrauliquement suivant la revendication 5, caractérisé en ce que la pièce de découpage (5) est fixée à la tige de piston (7) par l'intermédiaire d'un prolongateur (11).

8. Dispositif de désincarcération actionné hydrauliquement suivant l'une quelconque des revendications précédentes, caractérisé en ce que le chariot (6) présente un poinçon (9) pour enfoncer la première ouverture (13).

9. Dispositif de désincarcération actionné hydrauliquement suivant l'une quelconque des revendications précédentes, caractérisé en ce que la pièce de découpage (5) présente un poinçon (9) pour enfoncer la première ouverture (13).

10. Dispositif de désincarcération actionné hydrauliquement suivant l'une quelconque des revendications précédentes, caractérisé en ce que le fond du vérin (3) présente un poinçon (9) pour enfoncer la première ouverture (13).
